# EUROPÄISCHE PATENTSCHRIFT

(11) **EP 0 602 557 B1**
(45) Veröffentlichungstag und Bekanntmachung des Hinweises auf die Patenterteilung: **05.02.1997**
(21) Anmeldenummer: 93119923.6
(22) Anmeldetag: 10.12.1993
(51) Int. Cl.: B07B 9/02

(54) **Speiseapparat**
Feeder
Appareil d'alimentation

(30) Priorität: 18.12.1992 CH 3875/92
(43) Veröffentlichungstag der Anmeldung: 22.06.1994
(73) Patentinhaber: BÜHLER AG, 9240 Uzwil (CH)
(72) Erfinder: Haelg, Werner, CH-9242 Oberuzwil (CH); Baumeler, Hans, CH-9244 Niederuzwil (CH)

(56) Entgegenhaltungen:
- AT-A- 325 538
- DE-A- 3 414 344
- GB-A- 2 141 322

## Beschreibung

Die Erfindung bezieht sich auf einen Speiseapparat gemäss dem Oberbegriff von Anspruch 1.

Ein- und Zweistufenabscheider zum Abscheiden von Staub und/oder Schwerteilen aus einem Luftstrom sind prinzipiell bekannt.

Häufig wird noch, in Verbindung mit einer Schwerteiltrennung Luft in das zugeführte Produkt eingetragen und auf der Feinteilseite eines Siebes mittels Aspiration ein Unterdruck erzeugt. Dabei wird der Feinanteil mittels Filter von der Luft getrennt und das Mahlgut mittels Schleuse aus dem Unterdruckbereich ausgetragen. Zur Sicherung eines kontinuierlichen Ablaufes wird ständig Frischluft (Fremdluft) angsaugt. Zum Teil wird auch der Feinanteil noch ungefiltert mit der Abluft ausgetragen. Nachteilig sind hohe Energie- sowie Geräte- und Wartungskosten.

Bei einer an sich bekannten Umlufttrenneinrichtung wird die zur Trennung quer zum Mahlgutstrom eingetragene Luft nach einem Schwerteiltrennbereich mit einer Schwerteilsammelvorrichtung in einem Trennbereich abgelenkt und im wesentlichen vom Feinanteil des Mahlgutes getrennt und anschliessend über einen Ventilator dem Schwerteiltrennbereich wieder zugeführt. Die Ableitung des Luftstromes erfolgt über ein zentrales Siebrohr in der Schwerteiltrenneinrichtung, das jedoch durch flächige Leichtteile wie z. B. Papier oder Folienteile wesentlich in seiner Funktion beeinträchtigt wird. Die beschriebene Einrichtung ist zudem durch einen erheblichen Platzbedarf gekennzeichnet.

In der DE-OS 38 12 229 ist ein Umluftsichter mit einem kreisringzylindrischen Sichtraum beschrieben, bei dem die Sichtluft zwecks Drallerzeugung über einen spiralförmigen oder kreisringförmigen Einlaufkanal tangential zugeführt wird. Das Grobgut wird in einem Auslauftrichter ausgetragen und das Feingut in einem Zyklon abgeschieden. Sichter und Zyklon sind getrennte Einheiten.

Aus der DE 31 14 344 ist ein Fliehkraftabscheider bekannt. Er weist einen Aspirationskanal und innerhalb des Absaugkanales einen teilweise luftundurchlässigen Mantel auf.

Die DE-OS 31 22 052 lehrt, zur Vermeidung von Druckverlusten und gegen unzureichende Separation von Feststoffen eine einstellbare Zuflussführungsschaufel anzuordnen. Die DE-OS
32 23 374 lehrt hingegen ein schraubenförmiges Tauchrohr mit difusorartiger Gestaltung in einem Zyklon. Beide Lösungen sind vergleichsweise aufwendig.

Der vorliegenden Erfindung liegt daher die Aufgabe zugrunde, einen kompakten Speiseapparat mit Umluftbetrieb zu entwickeln, der bei üblichen Mahlgütern eine Trennung von Leicht- und Schwerteilen sowie deren vollständige Auslesung ermöglicht und der zudem konstruktiv einfach aufgebaut ist.

Diese Aufgabe wird erfindungsgemäss durch das Kennzeichen von Anspruch 1 gelöst. Die beiden Ablenkflächen schliessen hierbei einen zentralen und teilweise offenen Absaugkanal zum Sauggebläse ein. Der zentrale Absaugkanal kann auch als ein gelochtes Siebrohr ausgebildet sein, wenn sehr hohe Anforderungen an die Betriebssicherheit gestellt werden, bzw. das Fluid/Mahlgut beständig flächige Leichtteile enthält.

Zwischen dem Abscheideraum und dem Sauggebläse ist eine Luftverteileinrichtung angeordnet, um den Umluftstrom auf die gesamte Breite zu teilen, was die Auslesung wesentlich verbessert. Die hohe Abscheiderate verringert zudem den Verschleiss des Sauggebläses durch strömende Feinteile.
In einem Einlass des Gehäuses des Speiseapparates ist in einer weiteren Ausbildung des Speiseapparates ein Federboden angeordnet, der aus einem Federzungenblech besteht, wobei die Federzungen einseitig, an der dem Einlass zugewandten Seite fest eingespannt sind. Diese Gestaltung erhöht die Funktionssicherheit, indem das Einklemmen von Schwerteilen, insbesondere Holzstücken, verhindert wird.

Überraschend wurde gefunden, dass die Kombination der zum Teil an sich bekannten Elemente die erfindungsgemässen Vorteile bewirkt.

Die erfindungsgemässe Anordnung der Ablenkbleche bewirkt eine hohe Beschleunigung des Fluid-Feststoffstromes im Abscheideraum und eine zweistufige Abscheidung von Feinteilen. Die Anordnung der Luftverteileinrichtung, bestehend aus einem gekrümmten Blech und einer horizontal dazu befindlichen Klappe ermöglicht es, den Luftstrom über die gesamte Breite des Abscheideraumes gleichmässig zu verteilen und vollständig auszunutzen. Dies wiederum gestattet eine sehr kompakte Gestaltung des Speiseapparates.

Der feinteilbelastete Luftstrom wird zunächst an der dem Absaugkanal abgewandten Seite des ersten Ablenkbleches und nachfolgend an der dem Absaugkanal abgewandten Seite des zweiten Ablenkbleches abgelenkt, was eine vollständige Abscheidung der Feinteile bewirkt. Die Anordnung des zweiten Ablenkbleches verhindert dabei das Eindringen von Feinteilen, insbesondere auch Papier oder Plastfolien in das Sauggebläse bzw. ein Zusetzen des Siebrohres.

Die im Luftstrom enthaltenen Schwerteile werden als am wenigsten abgelenkte Bestandteile in einem Schwerteilsammelbehälter abgeschieden, bevor sie in den vorgenannten Abscheideraum eindringen können.

Der erfindungsgemässe Speiseapparat ist nachfolgend an Hand einer Zeichnung in einer vorteilhaften Ausführung näher beschrieben. In der Zeichnung zeigen die
- Fig. 1:: den erfindungsgemässen Speiseapparat schematisch in einem Schnittbild (teilweise geschnitten)
- Fig. 2:: eine Draufsicht

Ein erfindungsgemässes Ausführungsbeispiel eines Speiseapparates besteht aus einem Gehäuse 1 einer Umlufttrenneinrichtung mit einem Einlass 11 für das Feststoffgemisch und einem Auslass 12, einem Auslass eines Schwerteilsammelbehälters 9 sowie einem angeflanschten Sauggebläse 2. In einem Abscheideraum 3 der Umlufttrenneinrichtung sind ein erstes Ablenkblech 4 und ein zweites Ablenkblech 5 etwa konzentrisch um ein gelochtes Siebrohr 10 angeordnet. In ihrer Anordung zur gekrümmten Wandung des Abscheideraumes 3 bzw. zum Siebrohr 10 bilden die Ablenkbleche beschleunigende Zufuhrkanäle, die eine Zentrifugalabscheidung von Teilchen bewirken. In Verlängerung des Ablenkbleches 4 ist in Richtung des Auslasses 12 eine Magnettrenneinrichtung 8 und zwischen dem Abscheideraum 3 und einem Sauggebläse 2 eine Luftverteilungseinrichtung, bestehend aus einem gekrümmten Blech 6 und einer horizontal dazu befindlichen Klappe 7 angeordnet.

In dem Einlass 11 für den Mahlgutstrom ist ein Federboden 13 angeordnet, der aus einem Federzungenblech besteht. Die einzelnen Federzungen wurden aus einem Blech herausgearbeitet, dessen Basis an der, dem Einlass 11 zugewandten Seite fest eingespannt ist.

Im Betriebszustand wird der mit Umluft beaufschlagte Mahlgut- strom einer nicht dargestellten Maschine (z. B. einer Hammermühle) über den Einlass 11 dem Speiseapparat zugeführt. Hierbei werden Schwerteile bereits im Schwerteilsammelbehälter 9 entleert, bevor sie den Zentrifugaltrennbereich des Abscheideraumes 3 erreichen.

Der vom Umluftstrom wesentlich stärker abgelenkte Mahlgutanteil wird gegen die Ablenkfläche 4 geführt und beschleunigt, wobei der Grobanteil des Mahlgutes an dieser Ablenkfläche 4 vorbei direkt in den Auslass 12 gelangt.

Der Feinanteil des Mahlgutes wird mit der Luft an der Ablenkfläche 4 abgelenkt und verbleibt infolge der Zentrifugalkräfte im Zentrifugaltrennbereich und wird am zweiten Ablenkblech 5 erneut beschleunigt. Die zur Trennung eingetragene Umluft wird über einen Kanal, der aus dem gelochten Siebrohr 10 besteht angesaugt und über ein Rückführrohr zum Sauggebläse 2 zurückgeführt. Während der grösste Anteil des von der Luft mitgeführten Feinanteils von der Luft getrennt wird und in die Auslass 12 gelangt, wird der verbliebene Feinanteil von der zweiten Ablenkfläche 5 abgelenkt, von der Luft getrennt und gelangt ebenfalls in den Auslass 12.

Im Auslass 12 ist die Magnettrenneinrichtung 8 angeordnet, um mitgeführte magnetische Teile zu abzutrennen.

Vermittels der Luftverteilungseinrichtung 6, 7 wird die Luftverteilung in ihrer Breite erhöht. Dies verbessert die Auslesung und ermöglicht bei allen Produkten die Trennung von leichten und schweren Bestandteilen.

Das Siebrohr 10 ist problemlos entnehmbar. Dies wird insbesondere dann genutzt, wenn das Mahlgut keine oder kaum flächige Leichtteile enthält. Eine Beeinträchtigung der Abscheidewirkung ist bei Verzicht auf das Siebrohr 10 nicht feststellbar.

Der erfindungsgemässe Speiseapparat beinhaltet den Vorteil, aus nur wenigen Komponenten zu bestehen und dabei eine nahezu vollständige Abscheidung zu erreichen. Es werden keine Filter verwendet und es verbleibt keine Fremdluft im Mahlgut. Der Speiseapparat ist sehr wartungsarm und durch den geschlossenen und kompakten Aufbau entsprechend umweltverträglich. Gegenüber vergleichbaren, koventionellen Einrichtungen ist zudem eine wesentliche Senkung des Energiebedarfs gegeben.

## Patentansprüche

1. Speiseapparat, insbesondere zur Schwerteilauslesung, mit einem, von einer gekrümmten Wandung eines Gehäuses (1) umschlossenen Abscheideraum (3) mit einer ersten Ablenkfläche (4) und einer zweiten Ablenkfläche (5), enthaltend eine Schwerteilsammelvorrichtung (9) und eine Trenneinrichtung, in der Luft vom Feinanteil eines Mahlgutes getrennt und anschliessend über ein Gebläse (2) dem Trennbereich erneut zugeführt wird, dadurch gekennzeichnet,
dass die Ablenkflächen (4, 5) einen zentralen und teilweise offenen Absaugkanal bilden, wobei sich der Umfang der Ablenkfläche (4) weit über die senkrechte Halbierende des Abscheideraumes (3) erstreckt und somit mit der Gehäusewand (1) einen beschleunigenden Kanal bildet,
dass sich das zweite Ablenkblech (5) nach einer Unterbrechung kreisförmig an das erste Ablenkblech (4) fortsetzt,
und dass das auslaufende Ende zum ersten Ablenkblech (4) mit diesem einen weiteren beschleunigenden Zufuhrkanal bildet.

2. Speiseapparat nach Anspruch 1, dadurch gekennzeichnet, dass vor der Einspeisung der Luft in den Abscheideraum (3) eine Luftverteileinrichtung, bestehend aus einem gekrümmten Blech (6) und einer dazu horizontalen Klappe (7), angeordnet ist.

3. Speiseapparat nach einem der Ansprüche 1 und 2, dadurch gekennzeichnet, dass der zentrale Absaugkanal als Siebrohr (10) ausgebildet ist.

4. Speiseapparat nach einem der Ansprüche 1 bis 3, dadurch gekennzeichnet, dass der Speiseapparat ein Umluft-Zweistufenabscheider ist.

5. Speiseapparat nach einem der Ansprüche 1 bis 4, dadurch gekennzeichnet, dass in einem Einlass (11) des Gehäuses (1) ein Federboden (13) angeordnet ist, der aus einem Federzungenblech besteht, wobei die Federzungen einseitig, an der dem Einlass (11) zugewandten Seite fest eingespannt sind.

## Claims

1. Feeder, particularly for separating heavy particles, comprising a separation chamber (3) which is enclosed by a curved wall of a casing (1) and has a first deflector surface (4) and a second deflector surface (5), and containing a heavy particle collector device (9) and a separating device in which air is separated from the fine fraction of a material to be ground and is then recycled to the separation region by means of a blower (2), characterized in that the deflector surfaces (4, 5) form a central, partly open suction duct, the periphery of the deflector surface (4) extending far beyond the vertical bisector of the separation chamber (3) and thus in conjunction with the casing wall (1) forming an accelerating duct, in that after an interruption the second deflector plate (5) extends circularly to the first deflector plate (4), and in that the end terminating at the first deflector plate (4) forms with the latter another accelerating supply duct.

2. Feeder according to Claim 1, characterized in that an air distribution device consisting of a curved plate (6) and a flap (7) disposed horizontally relative thereto is arranged upstream of the air feed inlet into the separation chamber (3).

3. Feeder according to one of Claims 1 and 2, characterized in that the central suction duct is in the form of a sieve tube (10).

4. Feeder according to one of Claims 1 to 3, characterized in that the feeder is a two-stage circulating air separator.

5. Feeder according to one of Claims 1 to 4, characterized in that a spring bottom (13) consisting of a spring-tongue plate is arranged in an inlet (11) of the casing (1), the spring tongues being fixed at one end, namely the end facing the inlet (11).

## Revendications

1. Appareil d'alimentation, en particulier pour le tri des particules lourdes, comprenant une chambre de séparation (3) délimitée par une paroi incurvée d'un carter (1) et pourvue d'une première surface déflectrice (4) et d'une seconde surface déflectrice (5), appareil comportant un dispositif collecteur de particules lourdes (9) et un dispositif de séparation dans lequel l'air est séparé de la fraction fine de matières broyées, puis réalimenté dans la zone de séparation à l'intervention d'un ventilateur (2), caractérisé en ce que
les surfaces déflectrices (4, 5) donnent forme à un couloir d'aspiration central et partiellement ouvert, la périphérie de la surface déflectrice (4) s'étendant loin au-delà de la bissectrice verticale de la chambre de séparation (3) et constituant ainsi, avec la paroi du carter (1), un couloir d'accélération,
en ce que la seconde tôle déflectrice (5) constitue la prolongation circulaire de la première tôle déflectrice (4), en aval d'une interruption,
et en ce que l'extrémité de fuite dirigée vers la première tôle déflectrice (4) donne naissance, avec cette dernière, à un autre couloir accélérant l'alimentation.

2. Appareil d'alimentation selon la revendication 1, caractérisé en ce qu'un dispositif répartiteur d'air, constitué d'une tôle cintrée (6) et d'un registre (7) agencé horizontalement à cette dernière, est placé devant l'orifice d'alimentation de l'air dans la chambre de séparation (3).

3. Appareil d'alimentation selon l'une des revendications 1 et 2, caractérisé en ce que le couloir d'aspiration central est matérialisé par un crible tubulaire (10).

4. Appareil d'alimentation selon l'une des revendications 1 à 3, caractérisé en ce que l'appareil d'alimentation est un séparateur à circulation d'air à deux étages.

5. Appareil d'alimentation selon l'une des revendications 1 à 4, caractérisé en ce qu'un fond flexible (13) constitué d'une tôle à lames flexibles, est placé dans un orifice d'admission (11) du carter (1), lesdites lames flexibles étant solidement enserrées unilatéralement, du côté orienté sur l'orifice d'admission (11).
